# FASCICULE DE BREVET EUROPEEN

(11) **EP 0 250 344 B1**
(45) Date de publication et mention de la délivrance du brevet: **18.10.1989**
(21) Numéro de dépôt: 87420160.1
(22) Date de dépôt: 15.06.1987
(51) Int. Cl.: B21D 1/14

(54) **Installation pour la réparation et le contrôle de carrosseries de véhicules accidentés**
Einrichtung zum Wiederherstellen und Nachprüfen von beschädigten Fahrzeugkarosserien
Installation for repairing and checking car bodies

(30) Priorité: 17.06.1986 FR 8609143
(43) Date de publication de la demande: 23.12.1987
(73) Titulaire: CELETTE S.A., F-38206 Vienne Cedex (FR)
(72) Inventeur: Celette, Germain, F-38206 Vienne (FR)
(74) Mandataire: Maureau, Philippe

(56) Documents cités:
- EP-A- 0 065 942
- DE-A- 2 718 241
- FR-A- 2 511 272

## Description

La présente invention a pour objet une installation pour la réparation et le contrôle de carrosseries de véhicules accidentés comprenant un marbre et une équerre de traction.

Un marbre est constitué par un cadre rectangulaire réalisé à partir de deux profilés métalliques en U et en I à ailes parallèles, avec montage de deux entretoises entre les deux profilés longitudinaux.

Sur le marbre peuvent être fixées les pinces d'ancrage de la carrosserie du véhicule à réparer, ainsi que les traverses qui reçoivent des montages pour des réparations de type positif, et pour des appareils de mesure.

Pour réaliser une réparation notamment par redressement des tôles d'un véhicule, est couramment utilisé un appareil appelé «équerre de traction». Une équerre de traction comprend une embase constituée par une pièce allongée, telle qu'une poutre tubulaire susceptible d'être glissée sous le marbre, équipée de moyens de fixation par pincement sur les ailes de deux des profilés constitutifs du cadre du marbre.

A une extrémité de la poutre formant l'embase est monté un bras articulé autour d'un axe horizontal et transversal à la poutre. Une chaîne étant accrochée, d'une part, sur la carrosserie du véhicule et, d'autre part, sur le bras, ce dernier peut basculer autour de son axe et exercer une traction sur la chaîne, sous l'action d'un vérin hydraulique.

Il est possible de réaliser une inclinaison latérale du bras pour permettre d'exercer une traction selon l'angle le plus adapté.

Un premier inconvénient des marbres traditionnels réside dans leur manque de rigidité, d'où il résulte que le marbre épouse les éventuelles inégalités du sol, ce qui peut se traduire par des erreurs de mesure, si le sol sur lequel repose le marbre n'est pas d'une parfaite planéité.

En outre, les équerres de redressement nécessitent pour leur mise en oeuvre une surface au sol très importante en raison notamment de la longueur de la poutre formant l'embase. Compte tenu de la longueur de cette poutre, il faut en effet disposer d'un recul important vis-à-vis du marbre pour pouvoir dégager l'équerre de traction de celui-ci, et la déplacer par rapport au marbre pour la fixer en un autre point de celui-ci.

Il est à noter que cette longueur des équerres de traction est encore accrue dans la mesure où leur embase est constituée par deux parties telles que deux poutres dans le prolongement l'une de l'autre et articulées l'une sur l'autre autour d'un axe vertical.

FR-A 2 511 272 concerne un appareil selon la première partie de la revendication 1 pour redresser les châssis et carrosseries de véhicules comprenant un marbre tubulaire comportant un nez de renforcement tourné sur sa face intérieure et à proximité de son bord supérieur. A ce châssis est associée une équerre de traction dont la partie avant est en forme d'étrier ouvert vers l'avant délimité par deux plaques horizontales destinées à venir se placer, respectivement, au-dessus et au-dessous du cadre du marbre, la plaque supérieure étant équipée d'un crochet venant s'engager sur le nez de renforcement du cadre. Cependant, cet appareil ne donne pas satisfaction en raison du fait qu'en conditions d'utilisation de l'équerre de traction, la partie arrière de celle-ci, c'est-à-dire celle éloignée du marbre, tend à basculer vers le haut, mouvement qu'aucun des organes de l'équerre ou du marbre ne contrarie. Il n'est donc pas possible d'obtenir une bonne solidarisation du marbre et de l'équerre.

La présente invention vise à remédier à ces inconvénients en fournissant un marbre possédant une grande rigidité, auquel est associée une équerre de traction pouvant être fixée sur le marbre, réglée par rapport à celui-ci et manipulée autour du marbre sans nécessiter une surface importante.

A cet effet, l'installation qu'elle concerne, du type comprenant un marbre constitué par un cadre rectangulaire réalisé à partir d'éléments tubulaires, et une équerre de traction dont l'extrémité avant est équipée de moyens defixation sur le marbre, est caractérisée en ce que le cadre rectangulaire est équipé, sur sa face tournée vers l'intérieur et à proximité de son bord inférieur, d'un élément métallique de plus faible section, tandis que l'équerre de traction comporte une embase destinée à être engagée sous le cadre, équipée, d'une part, à son extrémité avant et du côté de son bord supérieur, d'un étrier ouvert vers l'arrière, destiné à venirs'engager sur l'élément métallique en forme de carré du marbre et, d'autre part, à proximité de cette même extrémité avant, d'un sabotqui, tourné vers l'avant, déplaçable axialement et verrouillable dans la position souhaitée, est destiné à venir prendre appui contre la face extérieure de l'un des profilés tubulaires constitutifs du cadre du marbre.

Cette solution est avantageuse en ce sens que l'utilisation d'éléments tubulaires confère au marbre une excellente rigidité évitant toute déformation de celui-ci, même si le sol sur lequel il repose comporte quelques irrégularités.

Cette rigidité du marbre est renforcée par la présence du carré plein de plus faible section, qui sert également à la fixation de l'équerre de traction.

En pratique, le sabot étant en position reculée, il est procédé à l'engagement de l'extrémité avant de l'embase de l'équerre sous le marbre, puis au recul de l'équerre pour que l'étrier vienne se crocheter derrière le carré monté à l'intérieur du cadre.

Il est alors procédé au déplacement vers l'avant du sabot, à sa mise en appui contre la paroi extérieure de l'un des éléments tubulaires constitutifs du marbre et à son verrouillage dans cette position.

Il ressort de ce qui précède que cette équerre de traction est de mise en oeuvre très simple, et d'un encombrement réduit par rapport aux équerres traditionnelles, puisque son embase ne nécessite pas la fixation sur deux des éléments du cadre, mais sur un seul de ceux-ci.

En outre, cette structure permet, lors de l'utilisation de l'équerre de traction, un autoblocage de celle-ci sur le marbre. En effet, lors du fonctionnement de l'équerre de traction, l'extrémité postérieure de celle-ci tend à basculer vers le haut, mouvement au cours duquel l'étrier, monté à l'extrémité avant de l'équerre, vient s'accrocher sur l'élément rapporté sur la face intérieure du cadre, sans pouvoir échapper à celui-ci, éliminant ainsi tous les jeux entre l'équerre et le cadre.

Selon un mode de réalisation de l'invention, le retour formant l'aile supérieure de l'étrier d'accrochage de l'équerre sur le marbre est de largeur inférieure à celle du carré contre lequel l'étrier prend appui.

Cette disposition est avantageuse car l'étrier coiffe simplement le carré intérieur du marbre, sans prendre appui contre les profilés principaux de celui-ci, ce qui évite tout risque de détérioration du marbre.

Selon un autre mode de réalisation de l'invention, les moyens de verrouillage du sabot d'appui contre la paroi extérieure de l'un des profilés du marbre, sont constitués par une clavette à bords convergents engagée dans une ouverture transversale ménagée dans le manchon de guidage, solidaire de l'embase, d'une tige dont l'extrémité avant est équipée du sabot, la clavette prenant appui contre l'extrémité postérieure de ladite tige.

Lors de l'opération de mise en place de l'équerre, la clavette est retirée, ce qui permet un libre déplacement du sabot d'appui. Lorsque le sabot d'appui sur le marbre est en position de fixation de l'équerre, la clavette est engagée sur le manchon de guidage avec appui contre la tige du sabot, et sa forme permet un verrouillage de l'appui du sabot contre le marbre.

Avantageusement, et dans la mesure où l'embase de l'équerre est constituée par deux poutres en alignement l'une avec l'autre, et articulées autour d'un axe vertical, la poutre située du côté de fixation de l'embase sur le marbre comporte une douille cylindrique verticale, tandis que l'autre poutre comporte, en dessous de ladite douille, une pluralité d'évidements verticaux tronconiques, ouverts vers le haut, répartis sur un secteur circulaire centré sur l'axe de pivotement des deux poutres l'une sur l'autre, tandis que l'extrémité du vérin, corps ou tige, opposée à celle articulée sur le bras est équipée avec articulation autour d'un axe horizontal, d'un embout comportant une extrémité tronconique de forme complémentaire de celle des évidements précités, et une partie cylindrique de forme correspondant au diamètre intérieur de la douille.

En pratique, pour réaliser le réglage angulaire des deux parties de l'embase de l'équerre, il convient, l'embout du vérin étant retiré, de faire pivoter l'une des deux parties par rapport à l'autre pour les amener à former l'angle souhaité, étant précisé que la douille de l'élément appartenant à la partie avant doit se trouver en regard de l'un des évidements appartenant à la partie arrière de l'équerre. Il est alors procédé à l'engagement de l'embout du vérin dont l'extrémité tronconique vient s'engager dans l'un des évidements de même forme et dont la partie cylindrique vient s'engager dans la partie cylindrique de la douille.

11 n'y a aucun risque de déverrouillage accidentel en période de fonctionnement, puisque, lorsque le vérin est actionné dans un sens de sortie de la tige de celui-ci, l'embout tronconique associé à l'une des extrémités du vérin a tendance à s'engager plus fortement dans l'évidement qui lui est destiné.

La pente de l'extrémité tronconique de l'embout, ainsi que la pente des évidements correspondants sont choisies pour éviter qu'il y ait un autoblocage empêchant, dans des conditions normales de manipulation, le retrait de l'embout hors de l'évidement dans lequel il est engagé.

De toute façon, l'invention sera bien comprise à l'aide de la description qui suit, en référence au dessin schématique annexé, représentant, à titre d'exemple non limitatif, une forme d'exécution de ce marbre et de l'équerre de traction qui lui est associée:
la figure 1 en est une vue en perspective;
la figure 2 est une vue en coupe longitudinale par un plan vertical, selon la ligne 11-11 de figure 3, de l'équerre de traction et de l'extrémité du marbre sur laquelle elle est fixée;
la figure 3 est une vue de dessus correspondant aux éléments représentés à la figure 2;
la figure 4 est une vue d'un détail du dispositif de fixation de l'équerre sur le marbre;
la figure 5 est une vue en coupe longitudinale et à échelle agrandie du dispositif de verrouillage l'une sur l'autre des deux parties de l'embase du marbre.

Le dispositif représenté à la figure 1 comprend un marbre 2 auquel est associée une équerre de traction 3.

Le marbre 2 comprend un cadre réalisé à partir de quatre éléments tubulaires 4, entre les deux grands côtés duquel sont montées deux entretoises transversales 5.

D'une façon connue, ce marbre est équipé de roues 6 permettant son déplacement sur le sol, de pinces 7 de fixation de la carrosserie du véhicule à réparer et d'un dispositif désigné par la référence générale 8, permettant le montage de divers accessoires de contrôle.

Comme cela ressort du dessin, le cadre rectangulaire est équipé, sur sa face intérieure et à proximité de son bord inférieur, d'un élément métallique 9 de section carrée. Ce carré a pour double fonction de renforcer la rigidité du cadre tubulaire et de permettre la fixation d'une équerre de traction sur celui-ci.

L'équerre de traction 3, représentée plus en détail aux figures 2 et 3, comprend une embase constituée par deux poutres 12 et 13 situées en alignement et articulées l'une sur l'autre autour d'un axe 14.

De façon traditionnelle, cette équerre de traction 3 est équipée de roues 15, d'une poignée de manutention 16, ainsi que d'un bras 17 présentant des crans 18 pour l'accrochage d'une chaîne dont l'autre extrémité est accrochée à la carrosserie du véhicule à réparer.

Ce bras 17 est susceptible de pivoter autour d'un axe 19 horizontal et transversal à la poutre 13, après avoir été réglé en inclinaison latérale par pivotement autour d'un axe 20 et blocage à l'inclinaison désirée à l'aide d'une broche 22.

La poutre 12, située du côté de l'extrémité de l'équerre à fixer sur le marbre est équipée, à son extrémité avant, d'un étrier 23 comportant deux mâchoires parallèles, situé du côté du bord supérieur de la poutre 12 et dont l'ouverture est tournée vers l'arrière.

Comme montré au dessin, cet étrier est destiné à venir coiffer le carré 9 monté sur la face intérieure du cadre, et la largeur de la branche supérieure 24 de l'étrier est inférieure à la largeur du tube 9, afin d'éviter que l'extrémité des branches supérieures de l'étrier viennent en appui contre un élément tubulaire 4 et détériorent celui-ci.

Il ressort notamment de la figure 2 que l'engagement de l'extrémité avant de l'équerre se fait très facilement compte tenu de la faible hauteur de l'étrier 23, et que la longueur de l'équerre engagée sous le marbre est très faible, ce qui se traduit par une longueur hors tout de l'équerre également faible.

Sur la face supérieure de la poutre 12 est fixé un ensemble mécanosoudé 25 comprenant notamment un manchon 26 longitudinal permettant le guidage d'une tige 27 dont l'extrémité avant est équipée d'un sabot 28 destiné à venir en appui contre la face extérieure du profilé tubulaire 4 du marbre sur lequel l'équerre est à fixer. Ce sabot 28 est équipé d'un retour supérieur 28a venant en recouvrement de la face supérieure du profilé tubulaire 4 du marbre, ce qui permet de rendre l'équerre solidaire du marbre pendant un mouvement ascendant de celui-ci, par exemple lorsqu'il est fixé à un élévateur.

Comme montré au dessin, le sabot 28 peut être déplacé axialement par coulissement de la tige 27 dans le manchon 26, le sabot pouvant être bloqué en position d'appui contre un profilé 4 par une clavette 29 à bords convergents engagée dans une ouverture transversale du manchon 26 et prenant appui sur l'extrémité arrière de la tige 27 du sabot 28.

Comme montré notamment aux figures 2 et 5, l'ensemble mécanosoudé 25 est équipé, sur sa face tournée vers l'arrière, d'une douille cylindrique 30 d'axe vertical.

Par ailleurs, la poutre 13 est équipée d'un manchon 32 s'évasant horizontalement en direction de la poutre 12, et destiné à venir en recouvrement partiel de celle-ci. Sur la face supérieure de ce manchon 32 sont ménagés, disposés selon un secteur circulaire centré sur l'axe 14 d'articulation des deux poutres 12 et 13, plusieurs évidements tronconiques 33 d'axe vertical.

En outre, l'équerre est équipée, de façon traditionnelle, d'un vérin hydraulique 34. Le corps 35 de ce vérin est monté avec articulation autour d'un axe horizontal 36 sur le bras 17, tandis que l'extrémité de la tige 37 est équipée, avec articulation autour d'un axe horizontal 38, d'un embout désigné par la référence générale 39, comprenant une extrémité tronconique 40 de forme complémentaire de celle des évidements 33 et une partie cylindrique 42 de diamètre correspondant au diamètre interne de la douille 30.

Comme expliqué précédemment, le blocage des deux poutres 12 et 13 dans la position angulaire souhaitée est réalisé par engagement de l'embout 39 de la tige du vérin, d'une part, dans la douille 30 associée à la poutre 12 et, d'autre part, dans l'évidement tronconique choisi, associé à la poutre 13.

Cette solution permet encore de réduire la longueur de la poutre par rapport au cas où les dispositifs, respectivement, d'articulation de la tige du vérin sur l'embase de l'équerre, et d'articulation des deux parties de l'équerre l'une sur l'autre, sont décalées axialement.

Comme il ressort de ce qui précède, l'invention apporte une grande amélioration à la technique existante en fournissant un dispositif de conception simple permettant d'obtenir un marbre possédant une grande rigidité et, par conséquent, insensible aux inégalités du sol sur lequel il repose, auquel est associée une équerre de traction d'une manipulation très simple, et dont la longueur est particulièrement réduite, ce qui permet son utilisation dans un atelier de surface restreinte, comme cela ressort de plusieurs positions de travail illustrées à la figure 6.

## Revendications

1. Installation pour la réparation et le contrôle de carrosseries de véhicules, du type comprenant un marbre (2) constitué par un cadre rectangulaire réalisé à partir d'éléments tubulaires (4), et une équerre de traction (3) dont l'extrémité avant est équipée de moyens de fixation sur le marbre (2), caractérisée en ce que le cadre rectangulaire est équipé, sur sa face tournée vers l'intérieur et à proximité de son bord inférieur, d'un élément métallique (9) de plus faible section, tandis que l'équerre de traction (3) comporte une embase (12, 13) destinée à être engagée sous le cadre, équipée d'une part, à son extrémité avant et du côté de son bord supérieur d'un étrier (23) ouvert vers l'arrière, destiné à venir s'engager sur l'élément métallique en forme de carré (9) du marbre (2) et, d'autre part, à proximité de cette même extrémité avant, d'un sabot (28) qui, tourné vers l'avant, déplaçable axialement et verrouillable dans la position souhaitée, est destiné à venir prendre appui contre la face extérieure de l'un des pro- filéstubulaires (4) constitutifs du cadre du marbre.

2. Installation selon la revendication 1, caractérisée en ce que le retour formant l'aile supérieure (24) de l'étrier (23) d'accrochage de l'équerre (3) sur le marbre (2) est de largeur inférieure à celle du carré (9) contre lequel l'étrier prend appui.

3. Installation selon l'une quelconque des revendications 1 et 2, caractérisée en ce que les moyens de verrouillage du sabot d'appui (28) contre la paroi extérieure de l'un des profilés (4) du marbre sont constitués par une clavette (29) à bords convergents engagée dans une ouverture transversale ménagée dans le manchon de guidage (26), solidaire de l'embase, d'une tige (27) dont l'extrémité avant est équipée du sabot (28), la clavette (29) prenant appui contre l'extrémité postérieure de ladite tige (27).

4. Installation selon l'une quelconque des revendications 1 à 3, caractérisée en ce que dans la mesure où l'embase de l'équerre est constituée par deux poutres (12, 13) en alignement l'une avec l'autre, et articulées autour d'un axe vertical (14), la poutre (12), située du côté de fixation de l'embase sur le marbre, comporte une douille cylindrique verticale (30), tandis que l'autre poutre comporte, en dessous de ladite douille, une pluralité d'évidements verticaux tronconiques (33), ouverts vers le haut, répartis sur un secteur circulaire centré sur l'axe (14) de pivotement des deux poutres l'une sur l'autre, tandis que l'extrémité du vérin (34), opposée à celle articuléesur le bras, est équipée avec articulation autour d'un axe horizontal (38), d'un embout (39) comportant une extrémité tronconique (40) de forme complémentaire de celle des évidements (33) précités, et une partie cylindrique (42) de forme correspondant au diamètre intérieur de la douille.

5. Installation selon l'une quelconque des revendications 1 à 4, caractérisée en ce que le sabot (28) destiné à prendre appui contre un élément tubulaire (4) du marbre est équipé d'un retour supérieur (28a) destiné à veniren recouvrement de la face supérieure dudit élément tubulaire (4).

## Patentansprüche

1. Einrichtung zum Wiederherstellen und Nachprüfen von Fahrzeugkarosserien an einer Richtbank (2), bestehend aus einem aus Rohrelementen (4) gebildeten, rechteckförmigen Rahmen und einer winkelförmigen Zugvorrichtung (3), deren vorderes Ende mit Einrichtungen zur Befestigung an der Richtbank (2) versehen ist, dadurch gekennzeichnet, dass der rechteckförmige Rahmen an seiner nach innen gerichteten Seite und in der Nähe seines unteren Randes mit einem metallischen Element (9) geringeren Querschnitts versehen ist, während die winkelförmige Zugvorrichtung (3) je einen unterhalb des Rahmens eingreifenden Ansatz (12, 13) aufweist, der an seinem äusseren, vorderen Ende und der Seite seines oberen Randes einesteils einen nach hinten offenen Bügel (23) zum Eingriff auf das rechteckig geformte, metallische Element (9) der Richtbank (2) aufweist und andernteils in der Nähe dieses gleichen vorderen, äusseren Endes mit einem Schuh (28) versehen ist, welcher nach vorne axial verschiebbar und in der gewünschten Stellung verriegelbar angeordnet ist und sich gegen die äussere Seite eines der den Rahmen der Richtbank bildenden Rohrprofile (4) abstützt.

2. Einrichtung nach Anspruch 1, dadurch gekennzeichnet, dass der zurückspringende Flügel (24) des Einhakbügels (23) der winkelförmigen Zugeinrichtung (3) an der Richtbank (2) eine geringere Breite als die Breite des rechteckförmigen Elementes (9) zur Abstützung des Bügels aufweist.

3. Einrichtung nach Anspruch 1 und 2, dadurch gekennzeichnet, dass die Verriegelungseinrichtung des Abstützschuhs (28) gegen die äussere Wand eines der Profile (4) des Rahmens aus einem Keil (29) mit zusammenlaufenden Rändern besteht, die in eine querverlaufende Öffnung eingreifen, welche in der Führungsmuffe (26) vorgesehen ist, die mit dem Ansatz eines Bolzens (27) verbunden ist, dessen äusseres, vorderes Ende mit dem Schuh (28) versehen ist, wobei der Keil (29) sich gegen das äussere, hintere Ende des genannten Bolzens (27) abstützt.

4. Einrichtung nach Anspruch 1 bis 3, dadurch gekennzeichnet, dass in dem Falle, wenn der Ansatz der winkelförmigen Zugeinrichtung aus zwei gegeneinander ausgerichteten Balken (12, 13) besteht, die um eine senkrechte Achse gelenkig miteinander verbunden sind, der zur Befestigung des Ansatzes an der Richtbank dienende Balken (12) eine zylindrische, senkrechte Hülse (30) aufweist, während der andere Balken unterhalb der genannten Hülse eine Mehrzahl von senkrecht verlaufenden, nach oben offenen, kegelstumpfförmigen Öffnungen (33) aufweist, die auf einem kreisförmigen Abschnitt zentrisch zur Schwenkachse (14) der beiden Balken angeordnet sind, wobei das äussere Ende der Druckkolbeneinrichtung (34) entgegengesetzt an dieser winkelförmigen Verbindung auf dem Arm mit einer Winkelverbindung um eine horizontale Achse (38) in einem Ansatzstück (39) versehen ist, welches ein äusseres, konisches Ende (40) aufweist, das eine komplementäre Form zu derjenigen der vorgenannten Öffnungen (33) und einen zylindrischen Teil (42) mit einem dem inneren Durchmesser der Hülse (2) entsprechenden Durchmesser aufweist.

5. Einrichtung nach Anspruch 1 bis 4, dadurch gekennzeichnet, dass der Schuh (28), der sich gegen ein rohrförmiges Element (4) der Richtbank abstützt, mit einem zurückspringenden Anschlag (28a) versehen ist, der auf der oberen Fläche des genannten rohrförmigen Elementes (4) aufliegt.

## Claims

1. Installation for the repair und inspection of vehicle bodies of the type comprising a bedplate (2) formed by a rectangular frame produced from tubular units (4) and a traction trolley (3) the front end of which is equipped with means of fixation to the bedplate (2), characterized in that the rectangular frame is equipped on its internal face and close to its lower edge, with a metallic unit (9) of smaller cross-section, whilst the traction trolley (3) comprises a base (12, 13) intended to be engaged under the frame, equipped on one hand at its front end and on its upper edge with a yoke (23) open towards the rear, intended to fit over the square-shaped metallic unit (9) of the bedplate (2), and equipped on the other hand near to this same front end with a shoe (28) that, facing forwards, axially displaceable and lockable in the desired position, is intended to press against the external face of one of the tubular profile sections (4) constituting the frame of the bedplate.

2. Installation according to Claim 1, characterized in that the return forming the upper wing (24) of the yoke (23) hooking the trolley (3) to the bedplate (2) is of width less than that of the square section (9) against which the yoke presses.

3. Installation according to one of Claims 1 and 2, characterized in that the means of locking the support shoe (28) against the outer face of one of the profile sections (4) of the bedplate consist of a wedge (29) with converging edges engaged into a transverse opening provided in the guidance sleeve (26) that is rigidly fixed to the base, and of a rod (27) the front extremity of which is equipped with the shoe (28), the wedge (29) pressing against the rear end of the said rod (27).

4. Installation according to one of Claims 1 to 3, characterized in that in so far as the base of the trolley is formed by two girders (12, 13) in alignment with one another and articulated around a vertical axis (14), the girder (12) that is situated in the direction of fixation of the base to the bedplate comprises a vertical cylindrical socket (30), whilst the other girder comprises, below the said socket, a number of vertical hollows (33) of conical frustrum shape and opening upwards, spaced out on a circular sector centred on the axis (14) about which the two girders swivel relatively to one another, whilst the end of the jack (34) opposite to that articulated to the arm is equipped, with articulation around a horizontal axis (38), with a connecting piece (39) comprising a conical frustrum tip (40) of shape complementary to that of the above-mentioned hollows (33), and a cylindrical portion (42) of shape corresponding to the internal diameter of the socket.

5. Installation according to any of Claims 1 to 4, characterized in that the shoe (23) intended to press against a tubular unit (4) of the bedplate is equipped with an upper return (28a) that is intended to overlap the upper face of the said tubular unit (4).
